# EUROPÄISCHE PATENTSCHRIFT

(11) **EP 0 583 650 B1**
(45) Veröffentlichungstag und Bekanntmachung des Hinweises auf die Patenterteilung: **15.01.1997**
(21) Anmeldenummer: 93111837.6
(22) Anmeldetag: 23.07.1993
(51) Int. Cl.: E21B 7/20, E21B 17/07, E21B 7/04

(54) **Verfahren und Vorrichtung zur unterirdischen Einbringung von Transportrohren grösserer Länge in das Erdreich**
Method and device for underground introduction of long transport pipes into the earth
Procédé et dispositif pour l'introduction souterraine de conduits de transport longs dans la terre

(30) Priorität: 28.07.1992 DE 4224831
(43) Veröffentlichungstag der Anmeldung: 23.02.1994
(73) Patentinhaber: BEB ERDGAS UND ERDÖL GMBH, D-30659 Hannover (DE); Veenker, Manfred, Dr.-Ing., D-30173 Hannover (DE)
(72) Erfinder: Schlemm, Friedrich, Dipl.-Ing., D-30559 Hannover (DE); Veenker, Manfred, Dr.-Ing., D-30173 Hannover (DE)
(74) Vertreter: Wehser, Wulf, Dipl.-Ing.

(56) Entgegenhaltungen:
- DE-A- 2 002 262
- DE-A- 3 908 646
- FR-A- 1 095 409
- FR-A- 2 071 226
- FR-A- 2 122 709
- GB-A- 2 053 326
- US-A- 2 102 555
- US-A- 3 845 828
- US-A- 4 024 721

## Beschreibung

Die Erfindung betrifft ein Verfahren zur unterirdischen Einbringung von Transportrohren größerer Länge in das Erdreich, bei welchem ein die Medien leitendes aus hintereinander angeordneten Einzelstücken zusammengesetztes Medien- oder Produktenrohr von einer Preßgrube aus mittels einer hydraulischen, pneumatischen oder mechanischen Preßvorrichtung in im wesentlichen horizontaler Richtung in das Erdreich eingepreßt wird.

Rohre dieser Art können vielfältige Aufgaben erfüllen, so können sie zum Beispiel dem Transport von Erdöl, Erdgas oder dergleichen sowie von Zu- und Abwasser dienen, sie können aber auch der Aufnahme und nachträglichen Einziehung von Kabeln, sei es für elektrischen Strom oder für Telefonleitungen oder für Kommunikationsleitungen anderer Art dienen, wobei sie gleichzeitig eine Schutzfunktion für derartige Leitungen ausüben.

Rohre der genannten Art werden üblicherweise entweder unter Vorschaltung eines Bohrkopfes durch die Preßvorrichtung vorgeschoben oder aber im einfacheren Fall mit einem Schneidring an ihrem vorderen Ende versehen, welcher das Erdreich räumt oder auflockert, so daß der Abtransport des abgeschnittenen Bodens mittels einer zur Preßgrube hinweisenden Förderschnecke möglich wird.

Nachteilig bei diesen bekannten Verfahren ist es, daß aufgrund der technisch begrenzten Preßdrücke auch die Länge des in einem Arbeitsgang einstückig einbringbaren Rohres begrenzt ist, weil die Reibung auf dar Außenseite des Rohres, also auf der Mantelfläche zwischen Rohr und Erdreich eine Größe erreichen kann, die nur den Vortrieb einer bestimmten Rohrlänge zuläßt. Dieser Reibungsbeiwert ist einerseits abhängig von der Größe der Mantelfläche, die mit dem Erdreich in Verbindung steht, andererseits ist er aber auch von der Zusammensetzung der Konsistenz des Erdreiches sowie von dem sogenannten Gebirgsdruck abhängig, also von dem Druck, den das oberhalb des Rohres befindliche Erdreich auf das Rohr ausübt.

Die obengenannte Begrenzung der Rohrlänge ergibt sich außerdem aus der mathematischen Beziehung zwischen Rohrdurchmesser und Rohroberfläche, wobei sich bei durchschnittlichen Reibungsbeiwerten (normales Erdreich) ergibt, daß mit den größten wirtschaftlich verwendbaren Preßvorrichtung bei einem Rohrdurchmesser von 1.000 mm eine Rohrlänge von etwa 1.000 m in einem Arbeitsgang einbringbar ist.

Nachteilig bei den bekannten Verfahren ist es weiter, daß bei ausgeprägt dünnen Rohren diese in ihrer Länge deswegen begrenzt sind, weil sie einmal aufgrund des sogenannten Brustwiderstandes zum Ausknicken neigen und weil sie zum anderen in einzelnen Bereichsabschnitten unter Vorspannung gesetzt werden, die so groß werden kann, daß es zu einer Zerstörung des Rohres kommen kann. Auch bei Rohren mit einem relativ kleinen Querschnitt ist mithin die in einem Arbeitsgang einbringbare Länge begrenzt.

Der Erfindung liegt demgemäß die Aufgabe zugrunde, ein Verfahren der eingangs genannten Art und eine Vorrichtung zur Durchführung des Verfahrens so auszubilden, daß trotz der Verwendung der bekannten Preßvorrichtungen einstückige Rohre größerer Länge eingebracht werden können.

Diese Aufgabe wird erfindungsgemäß dadurch gelöst, daß in das Erdreich mittels der Preßvorrichtung Hilfsrohre eingebracht werden, die aus einzelnen teleskopertig ineinander eingreifenden Abschnitten bestehen, wobei der jeweilige Ausgangsabschnitt eine Länge hat, die derjenigen Länge entspricht, die mit wirtschaftlichen und optimalen Bedingungen gemäß dem bisherigen Stand der Technik erreichbar ist, während der jeweils folgende Abschnitt eine Länge hat, die den jeweils vorangehenden Abschnitt um jene Ausgangslänge überragt, wobei des Medien- oder Produktenrohr in einen Strang von auf diese Weise zusammengesetzten Hilfsrohren eingreift und dann seinerseits den jeweiligen letzten Hilfsrohrabschnitt um diese Ausgangslänge überragt.

Bei diesem Verfahren wird also zunächst ein erstes Hilfsrohr in das Erdreich eingebracht, das die obengenannte Ausgangslänge hat und mit dessen Einbringung die Leistung der Preßvorrichtung optimal ausgenutzt wird, Anschließend wird der Bohrkopf durch das erste Hilfsrohr zurückgezogen und des Bohrgut und der Boden mittels eines Schneckenförderers oder anderer Bohrhilfsmittel entfernt wird. Sodann wird der zweite Hilfsrohrabschnitt in den ersten Hilfarohrabschnitt eingebracht, wobei der Außendurchmesser des zweiten Hilferohrabschnittes dem Innendurchmesser des ersten Hilfsrohrabschnittes derart angepaßt ist, daß beide Hilfsrohrabschnitte mit einem ausreichenden Toleranzbereich ineinandergreifen, so daß der zweite Hilfsrohrabschnitt im ersten leicht gleiten kann. Da der zweite Hilferohrabschnitt etwa die doppelte Länge wie der erste hat, wird, nachdem er den ersten Hilfsrohrabschnitt durchgriffen hat, sein vorderes Ende ebenso in des Erdreich eingeführt wie der ursprüngliche erste Abschnitt, so daß nunmehr nach Einbringung des zweiten Hilfarohrabschnittes etwa die doppelte Rohrlänge für das Produktenrohr zur Verfügung steht.

In entsprechender Weise werden die weiteren Hilfsrohrabschnitte eingebracht, die stets in den jeweils zuvor eingebrachten Hilfsrohrabschnitt eingreifen und die jeweils den vorangehenden Hilfsrohrabschnitt um etwa die Ausgangslänge des ersten Hilfsrohrabschnittes überragen, bis die gewünschte Rohrlänge für das Produktenrohr erreicht ist oder aber das Verhältnis von Ausgangsdurchmesser des ersten Hilfsrohrabschnittes zum Innendurchmesser des Produktanrohras die Länge des Produktenrohres begrenzt. Der Innendurchmesser des Produktenrohres ist selbstverständlich abhängig von dem Medium, welches mit dem Produktenrohr gefördert und transportiert oder durch dieses aufgenommen werden soll.

Die einzelnen Hilfsrohrabschnitte werden in an sich bekannter Weise ebenso von ihrer Stirnseite her aus der Preßgrube heraus mit der dortigen Preßvorrichtung beaufschlagt wie die bisherigen im Hinblick auf die Einbringungeart einstückigen Produktenrohre, die als Ganzes in der beschriebenen Weise in das Erdreich eingebracht werden.

Die Hilfsrohrabschnitte können nach Fertigstellung der Rohrleitung im Boden verbleiben; es besteht aber auch die Möglichkeit, sie wieder herauszuziehen, was arbeitsaufwendig und mühsam ist.

Andererseits stellen die im Boden verbleibenden Hilfsrohre doch eine erhebliche Materialmenge dar, die entsprechende Kosten verursacht, so daß der Erfindung die weitere Aufgabe zugrundeliegt, diee Materialanhäufung, die für den Betrieb des Produktenrohres selbst nicht erforderlich ist, klein zu halten.

Hierzu ist erfindungsgemäß weiter vorgesehen, daß die einzelnen Hilfsrohrabschnitte etwa die gleiche Länge haben, die derjenigen Länge entspricht, die mir wirtchaftlichen und optimalen Bedingungen gemäß dem bisherigen Stand der Technik erreichbar ist, wobei die aufeinanderfolgenden Hilfsrohrabschnitte unterschiedliche Durchmesser haben, so daß die jeweils vorangehenden Hilfsrohrabschnitte die nachfolgenden Hilfsrohrabschnittsenden aufnehmen können, wobei sich die aneinander anschließenden Hilfsrohrabschnittsenden nur geringfügig, nämlich so weit überlappen, wie es zur Stabilität der Verbindung notwendig ist, und wobei jeweils ein Druck- oder Stützrohr, das zwischen das preßdruckseitige Ende des vorangehenden Hilfsrohrabschnittes und die Preßvorrichtung eingesetzt ist, vorgesehen ist, dessen Außendurchmesser jeweils dem Außendurchmesser des jeweiligen zu beaufschlagenden Hilfsrohrabschnittes entspricht und auf welches die Preßvorrichtung wirkt.

Dadurch ergeben sich um das Produktenrohr herum lediglich einwandige Hilfsrohrabschnitte (von der Überlappung einmal abgesehen) nicht aber eine Materialanhäufung wie bei der ersten Ausführungsform. Gegenüber dieser muß allerdings eine zusätzliche Vorrichtung geschaffen werden, um die ineinander eingreifenden Hilfsrohrabschnitte in ihre jeweilige Lage zu bringen, da ein direkter Druck der Preßvorrichtung auf die jeweilige Stirnseite dann nicht möglich ist, wenn der jeweilige Hilfsrohrabschnitt innerhalb des dem Ausgangsabschnitt zugewandten Endes von der Preßvorrichtung in der Regel nicht erreicht werden kann.

Zweckmäßig ist es weiter, wenn die preßgrubenseitigen Enden der einzelnen Hilfsrohrabschnitte mit inneren Abschrägungen zur Erleichterung der Aufnahme der jeweils folgenden Hilfsrohrabschnittsenden versehen sind.

Diese geringfügige Überlappung erleichtert die Rückführung der einzelnen Hilfsrohrabschnitte ungemein, weil es sich jetzt um Hilfsrohrabschnitte handelt, die im Mittel um ein Mehrfaches kürzer sind als diejenigen, die bei den bekannten Verfahren verwendet wurden und die zu der oben beschriebenen Materialanhäufung führten.

Zweckmäßig ist es weiter, wenn die Druck- oder Stützrohre eine Länge haben, die etwa der Länge der einzelnen Hilfsrohrabschnitte entspricht.

Besonders vorteilhaft ist es, wenn die einzelnen Hilfsrohrabschnitte jeweils die gleiche Länge haben, so daß auch das Einbringen der Hilfsrohrabschnitte in den Boden sowie deren Lagerhaltung erleichtert wird.

Gleichwohl kann das Produktenrohr "einstückig" ausgebildet werden und in einem Arbeitsgang über die gesamte, zum Teil also erhebliche Strecke in das Erdreich eingefahren werden, weil nur sein vorderster Abschnitt Kontakt zum Erdreich bekommt, während die gesamte rückwärtige Länge sich innerhalb der Hilfsrohre befindet.

Insbesondere bei dieser Ausführungsform, die ja eine besondere Führung der Rohrabschnitte im jeweils letzten Bereich erzwingt, muß für einen guten Geradeauslauf Sorge getragen werden. Steuerungen hierfür sind an sich bekannt, sie bestehen für die Vertikale aus Neigungsgebern und für die Horizontale aus sogenannten gefesselten Kreiseln, bei denen der Umstand ausgenutzt wird, daß die einmal angestoßene Kreiselachse ihre Lage beibehalten will.

Entsprechendes gilt steuerungstechnisch, wenn gegebenenfalls das einzuziehende Rohr aus bestimmten Gründen einen Bogen oder dergleichen durchlaufen soll, sei es, daß die Krümmung nun in der Horizontalen, sei es, daß sie in der Vertikalen oder dazwischen liegt.

Die Erfindung wird im folgenden anhand von Ausführungsbeispielen in der Zeichnung näher erläutert.
- Fig. 1: zeigt in schematischer Darstellung eine Rohrverlegungsanlage, auf die die Erfindung Anwendung findet.
- Fig. 2: zeigt im Schnitt einen Ausschnitt aus der Anlage nach Fig. 1.
- Fig. 3: zeigt im Schnitt ein Anwendungsbeispiel für des Unterfahren eines Wattgebietes.
- Fig. 4: zeigt in schematischer Darstellung eine abgewandelte Ausführungsform der Teleskopeinrichtung.
- Fig. 5: zeigt in schematischer Darstellung, teilweise geschnitten, eine Anordnugn zur Betätigung und Erzeugung eines Rohrstranges nach Fig. 4.

Gemäß Fig. 1 ist in einer sogenannten Preßgrube 1 eine aus einem Druckring 2 oder dergleichen bestehende Preßeinrichtung vorgesehen, die von einem Steuerstand 3 aus bedienbar ist. Die Beaufschlagung des Druckringes 2 kann in verschiedener Weise, nämlich pneumatisch, elektropneumatisch, mechanisch usw., vorzugsweise aber hydraulisch erfolgen. Zu diesem Zweck greifen an dem Druckring 2 vorzugsweise kreisförmig angeordnete Druckaggregate 4 an, die den Druckring 2 in Richtung des Pfeiles 5 verschieben. Der Druckring 2 beaufschlagt seinerseits Hilfsrohre 11 bis 71 (vgl. Fig. 3), von denen die beiden ersten Hilferohre 11 und 21 in der Darstellung nach Fig. 1 bereits in das Erdreich 8 eingebracht sind. Wie aus Fig. 1 hervorgeht, greifen die beiden Hilfsrohre 11 und 21 teleskopartig ineinander, wobei das preßgrubenseitige Ende des zweiten Hilfsrohres 21 mit dem preßgrubenseitigen Ende des ersten Hilfsrohres 11 bündig liegt.

Das nächste Hilferohr 31 gemäß Fig. 1 befindet sich gemäß der Darstellung nach Fig. 1 noch in einer Lage, in welcher es seinen Endpunkt noch nicht erreicht hat. Es ragt demgemäß mit seinem rückwärtigen Ende nach rechts in Fig. 1 aus dem ersten Hilfsrohr 11 mit dem dort so gekennzeichneten Abschnitt 31a hinaus.

Fig. 2 zeigt diesen Vorgang nochmals im einzelnen und läßt erkennen, daß dort fünf Hilfsrohre unterschiedlicher Länge teleskopartig zusammengefügt sind. Es handelt sich hier um das jeweils äußere kurze Hilferohr 11, das nachfolgende Hilferohr 21, das Hilfsrohr 31 und um ein Produktenrohr 41, welches in der Darstellung nach Fig. 2 gerade eingefahren wird.

Die Länge 1 der Preßgrube 1 ist so gewählt, daß die üblichen Rohrlängen, d.h. die Länge der Einzelstücke, aus denen die Rohre zusammengesetzt werden, zuzüglich der Vortriebsaggregate von der Preßgrube aufgenommen werden können.

Fig. 3 zeigt eine beendigte Rohrverlegung unterhalb eines Wattgebietes 9, des mit dar erfindungsgemäßen Einrichtung zur Gänze unterfahren werden kann, ohne daß umweltschädliche Aufbrüche nach oben hin vorgenommen werden müssen.

Das oberhalb des Wattgebietes auflaufende Wasser 10 wird damit ebenso geschützt wie die Meeresflora und -fauns.

Die in Fig. 3 vorgenommenen Maßangaben lassen erkennen, in welchen großen Spennweiten mit der erfindungsgemäßen Anordnung und dem erfindungegemäßen Verfahren gearbeitet werden kann.

Bei der Ausführungsform nach Fig. 3 hatte des jeweils nächste Hilfsrohr immer eine solche Länge, daß, wie aus Fig. 3 ersichtlich, jedes Hilfsrohr vom jeweiligen linken Ende in Fig. 3 bis zur Preßgrube 1 reichte. Die Nachteile der sich dadurch ergebenden Materialanhäufung wurden oben beschrieben.

Fig. 4 zeigt nun eine Ausführungsform, bei welcher die Materialanhäufung vermieden wird, indem die einzelnen Hilfsrohre 81, 91, 101 und 111 nur so weit ineinandergesteckt sind, wie es für eine Stabilität der Anordnung erforderlich ist. Um bei dieser Anordnung das Einfädeln zu erleichtern, können die preßgrubenseitigen Enden der einzelnen Hilfsrohre mit Abschrägungen 12 oder dergleichen versehen sein.

Fig. 5 zeigt eine Ausführungsform zur Einbringung der einzelnen kurzen Rohrabschnitte noch Fig. 4. Bei dem Anwendungsbeispiel nach Fig. 5 sind Druckrohre 14 vorgesehen, die von dem Druckring 2 (vgl. Fig. 1) in der beschriebenen Weise beaufschlagt werden und damit die jeweils letzten Rohretücke 101 in ihre Position gemäß Fig. 4 bringen. Die schon eingebrachten Rohrabschnitte 81 und 91 sind in Fig. 5 gegenüber ihren tatsächlichen Abmessungen stark verzerrt dargestellt.

## Patentansprüche

1. Verfahren zur unterirdischen Einbringung von Transportrohren größerer Länge in das Erdreich, bei welchem ein die Medien leitendes aus hintereinander angeordneten Einzelstücken zusammengesetztes Medien- oder Produktenrohr von einer Preßgrube aus mittels einer hydraulischen, pneumatischen oder mechanischen Preßvorrichtung in im wesentlichen horizontaler Richtung in das Erdreich eingepreßt wird, dadurch gekennzeichnet, daß in das Erdreich (8) mittels der Preßvorrichtung (2) Hilfsrohre (11 bis 61) eingebracht werden, die aus einzelnen teleskopartig ineinander eingreifenden Abschnitten bestehen, wobei der jeweilige Ausgangsabschnitt (11) eine Länge hat, die derjenigen Länge entspricht, die mit wirtschaftlichen und optimalen Bedingungen gemäß dem bisherigen Stand der Technik erreichbar ist, während der jeweils folgende Abschnitt (21 bis 71) eine Länge hat, die den jeweils vorangehenden Abschnitt (11 bis 61) um jene Ausgengslänge überragt, wobei das Medien- oder Produktenrohr (71) in einen Strang von auf diese Weise zusammengesetzten Hilfsrohren (11 bis 61) eingreift und dann seinerseits den jeweiligen letzten Hilfsrohrabschnitt (61) um diese Ausgangslänge überragt.

2. Verfahren nach Anspruch 1, dadurch gekennzeichnet, daß zunächst ein erstes Hilfsrohr (11) in das Erdreich (8) eingebracht wird, welches die obengenannte Ausgangslänge hat und mit dessen Einbringung die Leistung der Preßvorrichtung (2) optimal ausgenutzt wird, worauf der Bohrkopf durch das erste Hilfsrohr (11) zurückgezogen und das Bohrgut und der Boden mittels eines Schneckenförderers oder anderer Bohrhilfsmittel entfernt wird, worauf der zweite Hilfsrohrabschnitt (21) in den ersten Hilferohrabschnitt (11) eingebracht wird und wobei der Außendurchmesser des zweiten Hilfsrohrabschnittes (21) dem Innendurchmesser das ersten Hilfsrohrabschnittes (11) derart angepaßt ist, daß beide Hilfsrohrabschnitte (11,21) mit einem ausreichenden Toleranzbereich ineinandergreifen, so daß der zweite Hilferohrabschnitt (21) im ersten (11) leicht gleiten kann.

3. Verfahren nach Anspruch 2, dadurch gekennzeichnet, daß der zweite Hilfsrohrabschnitt (21) etwa die doppelte Länge wie der erste Hilfsrohrabschnitt (11) hat, wobei der zweite Hilfsrohrabschnitt (21), nachdem er den ersten Hilfsrohrabschnitt (11) durchgriffen hat, mit seinem vorderen Ende in das Erdreich (8) eingeführt wird.

4. Verfahren nach Anspruch 3, dadurch gekennzeichnet, daß die weiteren Hilfsrohrabschnitte eingebracht werden, indem sie stets in den jeweils zuvor eingebrachten Hilfsrohrabschnitt eingreifen, wobei sie jeweils den vorangehenden Hilfsrohrabschnitt um etwa die Ausgangslänge des ersten Hilfsrohrabschnittes (11) überragen.

5. Verfahren nach einem der vorhergehenden Ansprüche, dadurch gekennzeichnet, daß die einzelnen Hilfsrohrabschnitte (11 bis 61) von ihrer Stirnseite her aus der Preßgrube (1) heraus mit der dortigen Preßvorrichtung (2) beaufachlagt werden wie die bisherigen einstückigen Produktenrohre.

6. Verfahren nach Anspruch 1, dadurch gekennzeichnet, daß die einzelnen Hilfsrohrabschnitte (81, 91) etwa die gleiche Länge haben, die derjenigen Länge entspricht, die mit wirtschaftlichen und optimalen Bedingungen gemäß dem bisherigen Stand der Technik erreichbar ist, wobei die aufeinanderfolgenden Hilfsrohrabschnitte (81, 91, 101, 111) unterschiedliche Durchmesser haben, so daß die jeweils vorangehenden Hilfsrohrabschnitte die nachfolgenden Hilfsrohrabschnittsenden aufnehmen können, wobei sich die aneinander anschliessenden Hilfsrohrabschnittsenden nur geringfügig, nämlich so weit überlappen, wie es zur Stabilität der Verbindung notwendig ist, und wobei jeweils ein Druck- oder Stützrohr (14), das zwischen das preßdruckseitige Ende des vorangehenden Hilfsrohrabschnittes und die Preßvorrichtung eingesetzt ist, vorgesehen ist, dessen Außendurchmesser jeweils dem Außendurchmesser des jeweiligen zu beaufschlagenden Hilfsrohrabschnittes entspricht und auf welches die Preßvorrichtung wirkt.

7. Verfahren nach Anspruch 6, dadurch gekennzeichnet, daß die preßgrubenseitigen Enden der einzelnen Hilfsrohrabschnitte (81, 91, 101, 111) mit inneren Abschrägungen (12) zur Erleichterung der Aufnahme der jeweils folgenden Hilfsrohrabschnittsenden versehen sind.

8. Verfahren nach Anspruch 6 oder 7, dadurch gekennzeichnet, daß die Druck- oder Stützrohre (14) eine Länge haben, die etwa der Länge der einzelnen Hilfsrohrabschnitte (81, 91, 101, 111) entspricht.

## Claims

1. A method for the subterraneous introduction of transport pipes of extended length into the ground, in which a media- or product pipe which conveys the media and which is assembled from individual pieces disposed in succession is pressed out of a pressing pit into the ground in a substantially horizontal direction by means of a hydraulic, pneumatic or mechanical pressing device, characterised in that auxiliary pipes (11 to 61), which consist of individual sections which fit into one another telescopically, are introduced into the ground (8) by means of the pressing device (2), wherein the respective initial section (11) has a length which corresponds to that length which can be achieved under economical and optimum conditions according to the prior art, whilst the following section (21 to 71) in each case has a length which protrudes beyond the preceding section (11 to 61) by that initial length in each case, wherein the media- or product pipe (71) fits into a train of auxiliary pipes (11 to 61) assembled in this manner and then itself protrudes beyond the respective last auxiliary pipe section (61) by this initial length.

2. A method according to claim 1, characterised in that a first auxiliary pipe (11) is first introduced into the ground (8), which auxiliary pipe has the aforementioned initial length and with the introduction of which the performance of the pressing device (2) is utilised in the optimum manner, whereupon the boring head is withdrawn through the first auxiliary pipe (11) and the bored-out material and the soil are removed by means of a screw conveyor or other auxiliary boring means, whereupon the second auxiliary pipe section (21) is introduced into the first auxiliary pipe section (11), and wherein the outside diameter of the second auxiliary pipe section (21) is matched to the inside diameter of the first auxiliary pipe section (11) in a manner such that the two auxiliary pipe sections (11, 21) fit into one another with a sufficient range of tolerance so that the second auxiliary pipe section (21) can easily slide within the first (11).

3. A method according to claim 2, characterised in that the second auxiliary pipe section (21) is approximately twice the length of the first auxiliary pipe section (11), wherein after the second auxiliary pipe section (21) has passed through the first auxiliary pipe section (11), the front end of the second auxiliary pipe section is introduced into the ground (8).

4. A method according to claim 3, characterised in that the further auxiliary pipe sections are introduced in that they always fit into the auxiliary pipe section placed previously in each case, wherein they protrude in each case beyond the preceding auxiliary pipe section by approximately the initial length of the first auxiliary pipe section (11).

5. A method according to any one of the preceding claims, characterised in that the individual auxiliary pipe sections (11 to 61) are acted upon out of the pressing pit, by the pressing device (2) there, (1) from their end face, as are the previous one-piece product pipes.

6. A method according to claim 1, characterised in that the individual auxiliary pipe sections (81, 91) have approximately the same length which corresponds to that length which is achievable under economical and optimum conditions according to the prior art, wherein the successive auxiliary pipe sections (81, 91, 101, 111) have different diameters, so that the preceding auxiliary pipe sections in each case can receive the following auxiliary pipe sections, wherein mutually adjoining auxiliary pipe sections overlap only slightly, namely by an extent which is necessary for the stability of the joint, and wherein a pressure or supporting pipe (14) on which the pressing device acts is provided in each case and is inserted between the pressing device and the pressing power end of the preceding auxiliary pipe section, the outside diameter of which pressure or supporting pipe corresponds in each case to the outside diameter of the respective auxiliary pipe section which is to be acted upon.

7. A method according to claim 6, characterised in that the pressing pit ends of the individual auxiliary pipe sections (81, 91, 101, 111) are provided with internal bevels (12) to facilitate the receipt of the following auxiliary pipe section ends in each case.

8. A method according to claim 6 or 7, characterised in that the pressure or supporting pipes (14) have a length which approximately corresponds to the length of the individual auxiliary pipe sections (81, 91, 101, 111).

## Revendications

1. Procédé pour l'introduction souterraine de conduits de transport longs dans la terre, dans lequel un tube de transport de fluide ou de produits constitué de tronçons individuels disposés les uns derrière les autres, est enfoncé dans la terre depuis une fosse de pressage, au moyen d'un dispositif de pressage hydraulique, pneumatique ou mécanique, dans une direction sensiblement horizontale, caractérisé en ce que des tubes auxiliaires (11 à 61) sont introduits dans la terre (8) au moyen du dispositif de pressage (2) et sont constitués de différents tronçons s'engageant de façon télescopique les uns dans les autres, le tronçon de départ (11) respectif ayant une longueur correspondant à la longueur pouvant être atteinte dans des conditions économiques et optimales selon l'état actuel de la technique, tandis que chaque tronçon suivant (21 à 71) a une longueur qui dépasse le tronçon (11 à 61) chaque fois précédent de la valeur de la longueur initiale, le tube à milieux ou à produits (71) s'engageant dans un train de tubes auxiliaires (11 à 61), composé de cette manière et dépassant alors de son côté du tronçon de tubes auxiliaires (61) se trouvant chaque fois en dernière position, le dépassement étant de la valeur de cette longueur initiale.

2. Procédé selon la revendication 1, caractérisé en ce que l'on introduit d'abord dans le sol (8) un premier tube auxiliaire (11) qui a ladite longueur initiale et l'on utilise de façon optimale par son introduction la puissance du - dispositif de pressage (2), suite à quoi la tête de forage est rétractée a travers le premier tube auxiliaire (11) et le produit de forage et le sol étant enlevés au moyen d'un transporteur à via ou d'un autre moyen auxiliaire de forage, à la suite de quoi le deuxième tronçon de tube auxiliaire (21) est introduit dans le premier tronçon de tube auxiliaire (11) et le diamètre extérieur du deuxième tronçon de tube auxiliaire (21) étant adapté au diamètre intérieur du premier tronçon de tube auxiliaire (11), de manière que les deux tronçons de tubes auxiliaires (11, 21) s'engagent l'un dans l'autre avec une plage de tolérance suffisante, de manière que le deuxième tronçon de tube auxiliaire (21) puisse glisser facilement dans le premier tronçon de tube auxiliaire (11).

3. Procédé selon la revendication 2, caractérisé en ce que le deuxième tronçon tubulaire auxiliaire (21) a une longueur à peu près du double de celle du premier tronçon tubulaire auxiliaire (11), le deuxième tronçon tubulaire auxiliaire (21), après avoir traversé le premier tronçon tubulaire auxiliaire (11), est introduit dans le sol (8) par son extrémité avant.

4. Procédé selon la revendication 3, caractérisé en ce que les autres tronçons tubulaires auxiliaires sont introduits en faisant toujours s'engager le tronçon tubulaire auxiliaire qui a été chaque fois introduit auparavant, en dépassant chaque fois du tronçon tubulaire auxiliaire précédent d'environ la longueur initiale du premier tronçon tubulaire auxiliaire (11).

5. Procédé selon l'une des revendications précédentes, caractérise en ce que les différents tronçons tubulaires auxilaires (11 à 61) sont sollicités par leur face frontale, depuis la fosse de pressage (1), par le dispositif de pressage (2) s'y trouvant, de la même façon que pour les tubes à produits monopièce connus à ce jour.

6. Procédé selon la revendication 1, caractérisé en ce que les différents tronçons tubulaires auxiliaires (81, 91) ont à peu près la même longueur, correspondant à la longueur pouvant être obtenue avec des conditions économiques et optimales selon l'état actuel de la technique, les tronçons tubulaires auxiliaires (81, 91, 101, 111) successifs ayant des diamètres différents, de manière que les tronçons tubulaires auxiliaires chaque fois précédents puissent recevoir les extrémités de tronçons tubulaires auxiliaires subséquentes, les extrémités se raccordant les unes des autres des tronçons tubulaires auxiliaires ne se chevauchant que légèrement, précisément de la distance nécessaire pour obtenir la stabilité de la liaison, et un tube de pression ou d'appui (14), qui est inséré entre l'extrémité située côté pression de pressage du tronçon tubulaire auxiliaire précédent et le dispositif de pressage, étant prévu, dont le diamètre extérieur correspond respectivement au diamètre extérieur du tronçon tubulaire extérieur respectif, a solliciter et sur lequel le dispositif de pressage agit.

7. Procédé selon la revendication 6, caractérisé en ce que les extrémités, situées du côté de la fosse de pressage, des différents tronçons tubulaires auxiliaires (81, 91, 101, 111), sont pourvues de chanfreins intérieurs (12) destinés à faciliter l'opération de logement des extrémités de tronçons tubulaires auxiliaires chaque fois subséquents.

8. Procédé selon la revendication b ou 7, caractérisé en ce que les tubes de pressage ou d'appui (14) ont une longueur qui correspond à peu près à la longueur des différents tronçons tubulaires auxiliaires (81, 91, 101, 111).
